# FASCICULE DE BREVET EUROPEEN

(11) **EP 2 241 828 B1**
(45) Date de publication et mention de la délivrance du brevet: **30.03.2016**
(21) Numéro de dépôt: 10159658.3
(22) Date de dépôt: 12.04.2010
(51) Int. Cl.: F24D 17/00, F24D 19/10

(54) **Dispositif de chauffe-eau a volume variable ameliore**
verbesserte Warmwasseranlage mit variablem Volumen
improved hotwater device with variable volume

(30) Priorité: 10.04.2009 FR 0952389
(43) Date de publication de la demande: 20.10.2010
(73) Titulaire: Electricité de France, 75008 Paris (FR)
(72) Inventeur: Radulescu, Mihai, 77250 Ecuelles (FR)
(74) Mandataire: Regimbeau

(56) Documents cités:
- US-A- 4 165 732
- US-A- 4 568 821

## Description

L'invention concerne de manière générale les dispositifs de chauffe-eau.

Plus spécifiquement l'invention concerne les dispositifs de chauffe-eau permettant une modulation du volume de stockage.

On connaît depuis de nombreuses années des dispositifs de chauffe-eau ayant d'une part une fonction de chauffage d'eau sanitaire et d'autre part une fonction de stockage d'eau sanitaire chauffée, ces dispositifs étant connectés au réseau d'eau sanitaire d'une résidence ou de tout autre bâtiment (industriel, tertiaire, ...).

En référence à la figure 1, un dispositif de chauffe-eau connu de l'état de l'art comprend d'une part un réservoir (10) comprenant une enceinte (100) destinée à accueillir de l'eau sanitaire, ce réservoir (10) est conçu de manière imperméable et comprend généralement une couche thermiquement isolée extérieure (104).

Le dispositif est connecté à un réseau d'eau chaude via d'une part une entrée d'eau froide (15) connectée à l'arrivée d'eau froide généralement située à un niveau bas du réservoir (10) et une sortie d'eau chaude (16) généralement connectée à une partie haute du réservoir (10) Un tel dispositif de chauffe-eau a une fonction de chauffage d'eau grâce à un dispositif de chauffage (102) généralement agencé dans une partie basse du réservoir (10) Ainsi, un tel dispositif connu de l'état de l'art permet d'une part via son dispositif de chauffage de chauffer l'eau froide arrivant par l'entrée (15), l'eau froide une fois chauffée remonte vers le haut de l'enceinte (100) du réservoir (10) par effet thermosiphon et est envoyée dans le circuit d'eau chaude via la sortie d'eau chaude (16) connectée à un niveau haut du réservoir (10).

Cependant, de tels dispositifs connus de l'état de l'art sont critiqués par leur manque de modularité du volume de leur espace de stockage. En effet, non seulement les besoins en eau chaude peuvent varier selon les périodes de l'année, par exemple entre les périodes chaudes ou les périodes froides de l'année (été, hiver,....); mais de plus de tels dispositifs obligent les constructeurs de dispositifs de chauffage à prévoir une grande flexibilité de fabrication quant au volume de l'espace de stockage des dispositifs, ce qui augmente le coût de la chaîne de montage et par conséquent augmente le coût du dispositif de chauffe-eau. En effet, la chaîne de montage doit prévoir un large éventail de volumes possibles de l'espace de stockage des chauffe-eau correspondant aux différents besoins variant selon le type de clientèle (personne célibataire, famille nombreuse ou non, collectivité, sage industriel, ...).

Il est également connu du document US 4 165 732 (référence est faite à la figure 4 du document) un dispositif pour obtenir de l'eau chaude à partir d'énergie solaire quel que soit le flux solaire à disposition. Plus précisément, le document concerne un dispositif de chauffe-eau comprenant deux réservoirs hydrauliquement connectés comprenant chacun un élément de chauffage et comprend également des moyens de gestion du soutirage d'eau chaude des deux réservoirs en fonction de l'apport de l'énergie solaire afin d'augmenter le rendement du dispositif.

Le document US 4 165 732 divulgue le préambule de la revendication 1. On connaît également un document similaire : US 4 568 821.

Cependant, ces dispositifs ne permettent pas de garantir une modularité de l'espace de stopkage disponible au sein du dispositif de chauffe-eau selon les besoins d'eau.

Enfin, les dispositifs dé chauffe-eau, selon l'état de l'art, rendent difficile les rénovations d'un réseau d'eau chaude. En effet, lors d'une rénovation de ce réseau, on peut vouloir augmenter le volume disponible de l'espace de stockage du dispositif de chauffe-eau, ce qui passe nécessairement par le remplacement complet du réservoir (10), entraînant par conséquent non seulement une augmentation du coût de la rénovation mais régalement une augmentation des rebuts du fait de l'ancien réservoir inutilisé.

En conséquence, un but de la présente invention est de fournir un dispositif de chauffe-eau permettant de résoudre les problèmes précités, et notamment de garantir modularité de l'espace de stockage disponible au sein du dispositif de chauffe-eau.

A cet effet, l'invention propose un dispositif de chauffe-eau selon la revendication 1.

Ainsi une telle infrastructure permet aisément de disposer d'un dispositif de chauffe-eau avec un espace de stockage modulable.

Avantageusement mais facultativement, l'invention peut comprendre au moins l'une des caractéristiques suivantes :
- les deuxièmes moyens de circulation contrôlée d'eau entre le premier réservoir et la sortie d'eau chaude comprennent un moyen contrôlé commutable entre deux états :
   o l'un, ouvert lorsque les moyens contrôlés commutables des premiers moyens de circulation contrôlée d'eau sont fermés, état dans lequel l'eau circule librement entre le premier réservoir et la sortie d'eau chaude, et
   o l'autre, fermé lorsque les moyens contrôlés commutables des premiers moyens de circulation contrôlée d'eau sont ouverts, état dans lequel la circulation d'eau est interdite entre le premier réservoir et la sortie d'eau chaude,
- l'eau de la sortie d'eau chaude est puisée :
   o uniquement au niveau deuxième réservoir dans l'état ouvert des moyens contrôlés commutables des premiers moyens de circulation contrôlée d'eau,
   o uniquement au niveau du premier réservoir dans l'état fermé des moyens contrôlés commutables des premiers moyens de circulation contrôlée d'eau,
- le deuxième réservoir ne comporte pas de moyen de chauffage interne,
- l'élément de canalisation connecté d'une part à un niveau bas du premier réservoir et d'autre part à un niveau bas du deuxième réservoir comprend en outre un moyen d'empêcher la circulation de l'eau du premier réservoir vers le deuxième réservoir,
- le deuxième moyen de circulation contrôlée d'eau entre le premier réservoir et la sortie d'eau chaude comprend un troisième élément de canalisation connecté d'une part à un niveau haut du premier réservoir et d'autre part à la sortie d'eau chaude,
- les premiers ou deuxièmes moyens de circulation contrôlés comprennent une ou plusieurs vannes.

L'invention concerne également deux procédés d'utilisation d'un dispositif de chauffe-eau selon l'invention, et un procédé de rénovation d'un chauffe-eau existant. Le document US 4 165 732 divulgue le préambule des revendication 8 à 10.

D'autres buts et avantages de la présente invention apparaîtront à la lecture de la description détaillée qui va suivre, au regard des dessins annexés, donnés à titre d'exemples non limitatifs et sur lesquels :
- la figure 1 est une représentation schématique d'un dispositif de chauffe-eau selon l'état de la technique,
- la figure 2 est une représentation schématique d'un dispositif de chauffe-eau selon une réalisation possible de l'invention,
- les figures 3 à 5 sont des graphes de représentation fonctionnelle des différents procédés de l'invention,
- la figure 6 est une représentation schématique d'un dispositif de chauffe-eau selon une réalisation possible de l'invention.

En référence à la figure 2, et selon une réalisation possible de la présente invention, un dispositif de chauffe-eau (1) présente d'une part un premier réservoir (10) comprenant une enceinte (100) Ce premier réservoir comprend en outre un dispositif de chauffage (102). Ce dispositif de chauffage peut être de tout type et de toute source de chaleur différente (électrique, héliothermique, géothermique, gaz,...). Ce dispositif de chauffage de l'eau au sein du réservoir (10) est largement connu de l'état de l'art et ne sera pas plus détaillé. Le premier réservoir (10) est connecté à une arrivée d'eau froide (15) du circuit d'eau chaude par exemple sanitaire au niveau d'une partie basse du premier réservoir (10)

Le dispositif de chauffe-eau (1) selon l'invention comprend en outre un deuxième réservoir (12) d'appoint comprenant une enceinte de stockage (120). Ce deuxième réservoir est connecté, via sa canalisation sortie à (122), à la sortie d'eau chaude (16) du réseau d'eau chaude. Le premier et le deuxième réservoir (10) et (12) sont tous deux distincts et thermiquement isolés notamment à travers une couche d'isolation (respectivement (104) et (124)) qui garantit un faible échange thermique entre l'enceinte du réservoir et l'extérieur du réservoir. La fonction d'isolation thermique d'un réservoir étant connue de l'état de la technique, elle ne sera pas plus détaillée.

Ainsi, le premier réservoir (10) d'un dispositif de chauffe-eau (1) selon l'invention est destiné au chauffage et au stockage de l'eau ; et le deuxième réservoir (12) est, quant à lui, simplement destiné au stockage d'eau chaude et sert donc de réservoir d'appoint permettant d'augmenter, selon les besoins, la capacité de stockage du dispositif comme expliqué ci-après. Ainsi, le deuxième réservoir (12) ne comporte préférentiellement pas de moyen de chauffage interne, c'est-à-dire agencé à l'intérieur de l'enceinte de stockage (120) du deuxième réservoir (2)

Un dispositif de chauffe-eau (1) selon l'invention comprend en outre des premiers moyens de circulation contrôlée d'eau entre les deux réservoirs (10) et (12) Ces premiers moyens de circulation contrôlée d'eau entre les deux réservoirs permettent de maintenir la température de l'eau stockée au sein du réservoir (12) selon un mode de fonctionnement expliqué ci-après. Ces premiers moyens de circulation contrôlée d'eau entre les deux réservoirs comprennent un élément de canalisation (11) connecté d'une part (c'est-à-dire pour une extrémité) à un niveau haut du premier réservoir (10) et d'autre part (pour l'autre extrémité), est connecté à un niveau bas du deuxième réservoir (12) Cet élément de canalisation (11) comprend, afin de contrôler la circulation d'eau en son sein, une vanne (110). Les premiers moyens de circulation contrôlée d'eau entre les deux réservoirs (10) et (12) comprennent en outre un deuxième élément de canalisation (13) connecté d'une part à un niveau bas du premier réservoir et d'autre part à un niveau bas du deuxième réservoir. Cet élément de canalisation (13) comprend non seulement une vanne à (30) permettant de contrôler la circulation d'eau en son sein mais également un clapet anti-retour (132) empêchant la circulation d'eau du premier réservoir vers le deuxième réservoir (12).

Ainsi, les premiers moyens de circulation contrôlée d'eau entre les deux réservoirs (10) et (12) sont aptes à déconnecter hydrauliquement les deux réservoirs, empêchant ainsi toute circulation de fluide entre les deux réservoirs, dans les deux sens (du réservoir (10) vers le réservoir (12) et du réservoir (12) vers le réservoir (10).

Le dispositif de chauffe-eau (1) selon l'invention comprend également un deuxième moyen de circulation contrôlée d'eau entre le premier réservoir (10) et la sortie d'eau chaude (16) Ce deuxième moyen de circulation contrôlée d'eau comprend notamment un élément de canalisation (14) connecté d'une part à un niveau haut du premier réservoir (10) et d'autre part à la sortie d'eau chaude (16) du réseau d'eau chaude. Cet élément de canalisation (14) comprend, afin de contrôler la circulation d'eau en son sein, une vanne (140). L'ensemble des vannes du dispositif de chauffe-eau (110), (130) et (140) peuvent être des vannes commandables manuellement ou avantageusement des vannes commandables à distance (par exemple sous la forme d'électrovannes), ces vannes étant alors commandées individuellement par une unité de contrôle (17).

Les moyens de contrôle de la circulation d'eau au sein des éléments de canalisation (11), (13) et (14) sous la forme de vannes (110), (130) et (140), permettent notamment d'empêcher la circulation d'eau au sein de la canalisation (on dira alors que la vanne est « fermée ») ou d'autoriser la circulation d'eau au sein de la canalisation (on dira alors que la vanne est « ouverte »).

En référence à la figure 6 et selon un autre mode de réalisation de la présente invention, il est prévu que l'élément de canalisation (11) soit connecté au même point de soutirage que l'élément de canalisation (14) (via un point de bifurcation (11b)), ce qui permet au premier réservoir (10) de n'avoir que deux points de piquage (pour le soutirage) au lieu de trois, permettant ainsi une réduction des coûts de fabrication.

Ainsi, le dispositif peut fonctionner selon deux modes de fonctionnement distincts :
- un premier mode dans lequel seul le premier réservoir est en fonctionnement,
- un deuxième mode selon lequel les deux réservoirs sont en fonctionnement.

Ainsi, on peut choisir entre d'une part le seul volume du premier réservoir ou, de compléter ce volume disponible avec le volume du deuxième réservoir d'appointe (12), ce qui permet d'augmenter ou de réduire, à volonté, le volume de l'espace de stockage du dispositif de chauffe-eau selon l'invention.

Plus concrètement, les premiers moyens de circulation contrôlée d'eau (11), (13), (110), (130), (132) entre les deux réservoirs (10), (12) comprennent des moyens contrôlés commutables (comme les vannes (110), (130)) entre deux états :
- l'un, ouvert, dans lequel l'eau circule librement entre le premier (10) et le deuxième réservoir (12), et
- l'autre, fermé, dans lequel la circulation d'eau est interdite entre les deux réservoirs (10) et (12),
de sorte que le deuxième réservoir (12) est un réservoir d'appoint opérationnel uniquement lorsque les vannes (110), (130) sont dans l'état ouvert.

Les deuxièmes moyens de circulation contrôlée d'eau entre le premier réservoir (10) et la sortie d'eau chaude (16) comprennent un moyen contrôlé commutable (par exemple la vanne (140) entre deux états :
- l'un, ouvert lorsque les vannes (110) et (130) sont fermés, état dans lequel l'eau circule librement entre le premier réservoir (10) et la sortie d'eau chaude (16), et
- l'autre, fermé lorsque les vannes (110) et (130) sont ouverts, état dans lequel la circulation d'eau est interdite entre le premier réservoir et la sortie d'eau chaude.

En conséquence, l'eau de la sortie d'eau chaude (16) est donc puisée :
- uniquement au niveau deuxième réservoir (12) dans l'état ouvert des vannes (110) et (130),
- uniquement au niveau du premier réservoir (10) dans l'état ouvert des vannes (110) et (130),

En référence à la figure 3, et afin de faire fonctionner le dispositif de chauffe-eau (1) selon le premier mode de fonctionnement, il est prévu un procédé d'utilisation du dispositif de chauffe-eau comprenant les étapes suivantes:
- assurer des liaisons entre les deux réservoirs grâce à des premiers moyens de circulation contrôlée d'eau (11, 13, 110, 130, 132) entre les deux réservoirs (10, 12) comprenant un premier élément de canalisation (11) connecté d'une part à un niveau haut du premier réservoir (10) et d'autre part à un niveau bas du deuxième réservoir (12), et un deuxième élément de canalisation (13) connecté d'une part à un niveau bas du premier réservoir (10) et d'autre part à un niveau bas du deuxième réservoir (12),
- empêcher la circulation d'eau entre les deux réservoirs (10) et (12) Cette étape est réalisée à travers la fermeture des vannes (10) et (130) (étapes 30 et 32).
- autoriser la circulation d'eau entre le premier réservoir (10) et la sortie d'eau chaude (16). Cette étape est réalisée via l'ouverture de la vanne (140) (étape 34).

En référence à la figure 4, et afin de faire fonctionner le dispositif de chauffe-eau (1) selon le deuxième mode de fonctionnement, il est prévu un procédé d'utilisation du dispositif de chauffe-eau comprenant les étapes suivantes :
- assurer des liaisons entre les deux réservoirs grâce à des premiers moyens de circulation contrôlée d'eau (11, 13, 110, 130, 132) entre les deux réservoirs (10, 12) comprenant un premier élément de canalisation (11) connecté d'une part à un niveau haut du premier réservoir (10) et d'autre part à un niveau bas du deuxième réservoir (12), et un deuxième élément de canalisation (13) connecté d'une part à un niveau bas du premier réservoir (10) et d'autre part à un niveau bas du deuxième réservoir (12),
- autoriser la circulation d'eau entre les deux réservoirs (10) et (12). Cette étape est réalisée via l'ouverture des vannes (110) et (130) (étapes 40 et 42).
- empêcher la circulation entre le premier réservoir (10) et la sortie d'eau chaude (16). Cette étape est réalisée via la fermeture de la vanne (140) (étape 44).

Ainsi, selon ce premier mode de fonctionnement, le premier réservoir fonctionne seul, le deuxième réservoir étant déconnecté du premier réservoir. L'eau froide arrive du réseau d'eau via l'entrée d'eau froide (15) dans le premier réservoir (10). Elle est ensuite chauffée par le dispositif de chauffage (102), puis injectée dans le réseau d'eau chaude via la canalisation (14) en direction de la sortie d'eau chaude (16).

Selon ce second mode de fonctionnement, le dispositif de chauffe-eau fonctionne avec les deux réservoirs, les deux réservoirs étant connectés via les canalisations (11) et (13) et le premier réservoir est déconnecté de la sortie d'eau chaude (16) grâce à la fermeture de la vanne (140). Ainsi, l'eau entre dans le premier réservoir (10) via l'entrée d'eau froide (15), et est chauffée grâce au dispositif de chauffage (102), remonte au sein de l'enceinte du premier réservoir (100) grâce à un effet thermosiphon, et remonte via la canalisation (11) dans l'enceinte (120) du deuxième réservoir (12). Cette eau chaude injectée dans le deuxième réservoir (12) pousse l'eau refroidie dans le temps située dans une partie basse du deuxième réservoir via la canalisation (13) pour revenir dans l'enceinte (100) du premier réservoir (10) au niveau de la partie basse, c'est-à-dire la hauteur où est situé le dispositif de chauffage (102).

Afin d'éviter que l'eau chauffée par le dispositif de chauffage (102), remonte dans le second réservoir (12) via la canalisation (13) par l'effet thermosiphon, et que l'eau froide remonte dans le réservoir (12) pendant le soutirage d'eau chaude, il est prévu le clapet anti-retour (132). Ainsi, l'eau chaude remonte uniquement à travers l'élément de canalisation (11).

Pour changer de mode fonctionnement il suffit alors d'ouvrir ou de fermer les vannes correspondantes. Cette ouverture et fermeture peut être réalisée de manière manuelle ou automatiquement à travers l'unité de calcul (17), cette unité de calcul basculant le dispositif de chauffe-eau dans le premier ou le deuxième mode de fonctionnement selon les besoins en eau chaude.

Si on prend l'exemple de l'eau chaude sanitaire, on peut utiliser uniquement le premier réservoir en été quand la consommation d'eau chaude sanitaire est faible et utiliser les deux réservoirs en hiver quand les besoins en eau chaude sanitaire sont importants. En effet, une économie d'énergie sera obtenue car la production d'eau chaude sera adaptée au besoin.

Les pertes thermiques de l'ensemble sont faibles puisque chaque ballon possède sa propre isolation thermique.

Un tel dispositif permet ainsi de réaliser un équilibre entre le besoin réel et la production d'eau chaude sanitaire en permettant ainsi de rendre le chauffe-eau plus efficace sans sacrifier pour autant le confort d'utilisation du réseau d'eau chaude sanitaire.

Selon la figure 5, il est prévu un procédé de rénovation d'une installation d'eau chaude , l'installation comprenant un premier réservoir (10) thermiquement isolé de chauffage et de stockage d'eau, ce premier réservoir (10) comprenant un dispositif de chauffage (102) et étant connecté d'une part à une entrée d'eau froide (15) et une sortie d'eau chaude (16), le procédé comprenant les étapes suivantes :
- fournir un deuxième réservoir distinct du premier réservoir et thermiquement isolé (étape 50),
- fournir des premiers moyens de circulation contrôlée d'eau entre le premier et le deuxième dispositif. Ces premiers moyens de circulation contrôlée d'eau entre les deux réservoirs sont agencés tel que décrit dans la revendication 10 (étape 52),
- agencer des deuxièmes moyens de circulation contrôlée d'eau entre le premier réservoir et la sortie d'eau chaude (16). (étape 54).

Ainsi, cela permet de garantir une eau continuellement chaude au sein du deuxième réservoir (12) et donc à disposition du réseau d'eau.

Ainsi, un tel procédé de rénovation d'une installation d'eau chaude permet, à moindre coût, d'augmenter le volume disponible du dispositif de chauffe-eau, tout en permettant la modularité de ce volume disponible. Cette rénovation est légère par rapport à l'installation d'origine car elle nécessite simplement l'installation du deuxième réservoir et des éléments de canalisation supplémentaires permettant la circulation contrôlée d'eau entre les deux réservoirs et la connexion du deuxième réservoir à la sortie d'eau chaude ainsi que l'agencement d'une vanne supplémentaire entre le premier réservoir et la sortie d'eau chaude. De plus, un dispositif tel que représenté à la figure 6, ne nécessite l'aménagement que de deux points de piquage au lieu de trois, permettant ainsi une réduction des coûts d'aménagement et de rénovations.

Si les besoins d'un utilisateur augmentent, il lui sera bien moins coûteux d'acheter le deuxième réservoir (volume complémentaire) et les raccordements avec le premier réservoir existant que d'acheter un nouveau ballon d'une capacité plus élevée.

Il est à noter en outre qu'un tel dispositif n'a pas obligatoirement besoin de source d'énergie supplémentaire pour la circulation entre les réservoirs car la circulation d'eau entre le premier et le deuxième réservoir est garantie par l'effet thermosiphon. Cependant, si l'effet thermosiphon n'est pas suffisant, il pourra être prévu l'aménagement d'une pompe supplémentaire en plus de la vanne (110), permettant d'aider la circulation d'eau entre le premier réservoir (10) et le deuxième réservoir (12).

## Revendications

1. Dispositif de chauffe-eau comprenant une arrivée d'eau froide (15) et une sortie d'eau chaude (16), le dispositif comprenant deux réservoirs distincts et thermiquement isolés,
- un premier réservoir (10) destiné au chauffage et au stockage de l'eau et comprenant un dispositif de chauffage (102), ledit premier réservoir étant connecté à l'arrivée d'eau froide (15) et à la sortie d'eau chaude (16), et
- un deuxième réservoir (12) destiné au stockage d'eau chaude, et connecté à la sortie d'eau chaude (16),
le dispositif comprenant en outre des premiers moyens de circulation contrôlée d'eau (11, 13, 110, 130, 132) entre les deux réservoirs (10, 12) aptes à empêcher la circulation d'eau entre les deux réservoirs (10, 12) et des deuxièmes moyens de circulation contrôlée (14, 140) d'eau entre le premier réservoir (10) et la sortie d'eau chaude (16), tel que les premiers moyens de circulation contrôlée d'eau (11, 13, 110, 130, 132) entre les deux réservoirs (10,12) comprennent des moyens contrôlés commutables (110, 130) entre deux états :
- l'un, ouvert, dans lequel l'eau circule librement du premier (10) vers le deuxième réservoir (12), et du deuxième réservoir (12) vers le premier (10) ;
- l'autre, fermé, dans lequel la circulation d'eau est interdite entre les deux réservoirs (10,12)
de sorte que le deuxième réservoir (12) est un réservoir d'appoint opérationnel uniquement lorsque les moyens contrôlés commutables (110, 130) des premiers moyens de circulation contrôlée d'eau (11, 13, 110, 130, 132) sont dans l'état ouvert, le dispositif étant tel que les premiers moyens de circulation contrôlée d'eau (11, 13, 110, 130, 132) entre les deux réservoirs (10, 12), comprennent un premier élément de canalisation (11) connecté d'une part à un niveau haut du premier réservoir (10) et d'autre part à un niveau bas du deuxième réservoir (12), et les premiers moyens de circulation contrôlée d'eau (11, 13, 110, 130, 132) entre les deux réservoirs comprennent un deuxième élément de canalisation (13), le dispositif étant **caractérisé en ce que** le deuxième élément de canalisation (13) est connecté d'une part à un niveau bas du premier réservoir (10) et d'autre part à un niveau bas du deuxième réservoir (12).

2. Dispositif selon la revendication 1, dans lequel les deuxièmes moyens de circulation contrôlée (14, 140) d'eau entre le premier réservoir (10) et la sortie d'eau chaude (16) comprennent un moyen contrôlé commutable (140) entre deux états :
- l'un, ouvert lorsque les moyens contrôlés commutables (110, 130) des premiers moyens de circulation contrôlée d'eau (11, 13, 110, 130, 132) sont fermés, état dans lequel l'eau circule librement entre le premier réservoir (10) et la sortie d'eau chaude (16), et
- l'autre, fermé lorsque les moyens contrôlés commutables (110, 130) des premiers moyens de circulation contrôlée d'eau (11, 13, 110, 130, 132) sont ouverts, état dans lequel la circulation d'eau est interdite entre le premier réservoir (10) et la sortie d'eau chaude (16).

3. Dispositif selon la revendication 1 ou 2, dans lequel l'eau de la sortie d'eau chaude (16) est puisée :
- uniquement au niveau deuxième réservoir (12) dans l'état ouvert des moyens contrôlés commutables (110, 130) des premiers moyens de circulation contrôlée d'eau (11, 13, 110, 130, 132),
- uniquement au niveau du premier réservoir (10) dans l'état fermé des moyens contrôlés commutables (110, 130) des premiers moyens de circulation contrôlée d'eau (11, 13, 110, 130, 132).

4. Dispositif selon l'une des revendications précédentes, dans lequel le deuxième réservoir (12) ne comporte pas de moyen de chauffage interne.

5. Dispositif selon l'une des revendications précédentes dans lequel l'élément de canalisation (13) connecté d'une part à un niveau bas du premier réservoir (10) et d'autre part à un niveau bas du deuxième réservoir (12) comprend en outre un moyen d'empêcher la circulation de l'eau (132) du premier réservoir (10) vers le deuxième réservoir (12).

6. Dispositif selon l'une des revendications précédentes dans lequel le deuxième moyen de circulation contrôlée d'eau (14; 140) entre le premier réservoir (10) et la sortie d'eau chaude (16) comprend un troisième élément de canalisation (14) connecté d'une part à un niveau haut du premier réservoir (10) et d'autre part à la sortie d'eau chaude (16).

7. Dispositif selon l'une des revendications précédentes, dans lequel les premiers ou deuxièmes moyens de circulation contrôlée comprennent une ou plusieurs vannes (110, 130, 140).

8. Procédé d'utilisation d'un dispositif de chauffe-eau selon l'une des revendications précédentes, **caractérisé en ce qu'**il comprend les étapes suivantes :
- assurer des liaisons entre les deux réservoirs grâce à des premiers moyens de circulation contrôlée d'eau (11, 13, 110, 130, 132) entre les deux réservoirs (10, 12) comprenant un premier élément de canalisation (11) connecté d'une part à un niveau haut du premier réservoir (10) et d'autre part à un niveau bas du deuxième réservoir (12), et un deuxième élément de canalisation (13) connecté d'une part à un niveau bas du premier réservoir (10) et d'autre part à un niveau bas du deuxième réservoir (12),
- empêcher la circulation d'eau entre les deux réservoirs (10, 12),
- autoriser la circulation entre le premier réservoir (10) et la sortie d'eau chaude (16).

9. Procédé d'utilisation d'un dispositif de chauffe-eau selon l'une des revendications 1 à 8 **caractérisé en ce qu'**il comprend les étapes suivantes :
- assurer des liaisons entre les deux réservoirs grâce à des premiers moyens de circulation contrôlée d'eau (11, 13, 110, 130, 132) entre les deux réservoirs (10, 12) comprenant un premier élément de canalisation (11) connecté d'une part à un niveau haut du premier réservoir (10) et d'autre part à un niveau bas du deuxième réservoir (12), et un deuxième élément de canalisation (13) connecté d'une part à un niveau bas du premier réservoir (10) et d'autre part à un niveau bas du deuxième réservoir (12),
- autoriser la circulation d'eau entre les deux réservoirs (10, 12),
- empêcher la circulation entre le premier réservoir (10) et la sortie d'eau chaude (16).

10. Procédé de rénovation d'un dispositif de chauffe-eau existant, le chauffe-eau existant comprenant un premier réservoir (10) thermiquement isolé de chauffage et de stockage d'eau comprenant un dispositif de chauffage et étant connecté d'une part à une entrée d'eau froide (15) et d'autre part à une sortie d'eau chaude (16), le procédé comprenant les étapes suivantes :
- fournir un deuxième réservoir (12) distinct du premier réservoir (10) et thermiquement isolé,
- agencer des deuxièmes moyens de circulation contrôlée d'eau (140) entre le premier réservoir (10) et la sortie d'eau chaude (16),
- connecter le deuxième réservoir (12) à la sortie d'eau chaude (16),
**caractérisé en ce que** le procédé comprend l'étape suivante :
- agencer des premiers moyens de circulation contrôlée de l'eau (11, 13, 110, 130, 132) entre les deux réservoirs (10, 12), les premiers moyens de circulation contrôlée d'eau (11, 13, 110, 130, 132) entre les deux réservoirs (10, 12) comprenant des moyens contrôlés commutables (110, 130) entre deux états :
- l'un ouvert, dans lequel l'eau circule librement du premier (10) vers le deuxième réservoir (12), et du deuxième réservoir (12) vers le premier (10) ;
- l'autre, fermé, dans lequel la circulation d'eau est interdite entre les deux réservoirs (10, 12),
de sorte que le deuxième réservoir (12) est un réservoir d'appoint opérationnel uniquement lorsque les moyens commutables (110, 130) des premiers moyens de circulation contrôlée d'eau (11, 13, 110, 130, 132)sont dans l'état ouvert, et les premiers moyens de circulation contrôlée d'eau (11, 13, 110, 130, 132) entre les deux réservoirs (10, 12) comprenant un premier élément de canalisation (11) connecté d'une part à un niveau haut du premier réservoir (10) et d'autre part à un niveau bas du deuxième réservoir (12), et un deuxième élément de canalisation (13) connecté d'une part à un niveau bas du premier réservoir (10) et d'autre x part à un niveau bas du deuxième réservoir (12).

## Patentansprüche

1. Warmwasserbereitervorrichtung, die einen Kaltwassereingang (15) und einen Warmwasserausgang (16) umfasst, wobei die Vorrichtung zwei getrennte und thermisch isolierte Behälter umfasst,
- einen ersten Behälter (10), der zum Erhitzen und zur Speicherung von Wasser bestimmt ist und eine Heizvorrichtung (102) umfasst, wobei der erste Behälter mit dem Kaltwassereingang (15) und dem Warmwasserausgang (16) verbunden ist, und
- einen zweiten Behälter (12), der zur Speicherung von warmem Wasser bestimmt ist und mit dem Warmwasserausgang (16) verbunden ist,
wobei die Vorrichtung ferner erste Mittel (11, 13, 110, 130, 132) für den gesteuerten Umlauf von Wasser zwischen den zwei Behältern (10, 12) umfasst, die geeignet sind, den Umlauf von Wasser zwischen den zwei Behältern (10, 12) zu verhindern, und zweite Mittel (14, 140) für den gesteuerten Umlauf von Wasser zwischen dem ersten Behälter (10) und dem Warmwasserausgang (16) umfasst, derart, dass die ersten Mittel (11, 13, 110, 130, 132) für den gesteuerten Umlauf von Wasser zwischen den zwei Behältern (10, 12) gesteuerte Mittel (110, 130) umfassen, die zwischen zwei Zuständen geschaltet werden können:
- dem einen, offenen, in dem das Wasser frei vom ersten (10) in Richtung des zweiten Behälters (12) und vom zweiten Behälter (12) in Richtung des ersten (10) umläuft;
- dem anderen, geschlossenen, in dem der Umlauf von Wasser zwischen den zwei Behältern (10, 12) gesperrt ist,
derart, dass der zweite Behälter (12) ein Zusatzbehälter ist, der einzig betriebsfähig ist, wenn die schaltbaren gesteuerten Mittel (110, 130) der ersten Mittel (11, 13, 110, 130, 132) für den gesteuerten Umlauf von Wasser sich im offenen Zustand befinden, wobei die Vorrichtung derart ist, dass die ersten Mittel (11, 13, 110, 130, 132) für den gesteuerten Umlauf von Wasser zwischen den zwei Behältern (10, 12) ein erstes Rohrleitungselement (11) umfassen, das einerseits mit einem hohen Pegel des ersten Behälters (10) verbunden ist und andererseits mit einem niedrigen Pegel des zweiten Behälters (12) verbunden ist, und wobei die ersten Mittel für den gesteuerten Umlauf von Wasser (11, 13, 110, 130, 132) zwischen den zwei Behältern ein zweites Rohrleitungselement (13) umfassen, wobei die Vorrichtung **dadurch gekennzeichnet ist, dass** das zweite Rohrleitungselement (13) einerseits mit einem niedrigen Pegel des ersten Behälters (10) und andererseits mit einem niedrigen Pegel des zweiten Behälters (12) verbunden ist.

2. Vorrichtung nach Anspruch 1, wobei die zweiten Mittel (14, 140) für den gesteuerten Umlauf von Wasser zwischen dem ersten Behälter (10) und dem Warmwasserausgang (16) ein gesteuertes Mittel (140) umfassen, das zwischen zwei Zuständen geschaltet werden kann:
- dem einen, offenen, wenn die schaltbaren gesteuerten Mittel (110, 130) der ersten Mittel (11, 13, 110, 130, 132) für den gesteuerten Umlauf von Wasser geschlossen sind, wobei in diesem Zustand das Wasser frei zwischen dem ersten Behälter (10) und dem Warmwasserausgang (16) umläuft, und
- dem anderen, geschlossenen, wenn die schaltbaren gesteuerten Mittel (110, 130) der ersten Mittel (11, 13, 110, 130, 132) für den gesteuerten Umlauf von Wasser offen sind, wobei in diesem Zustand der Umlauf von Wasser zwischen dem ersten Behälter (10) und dem Warmwasserausgang (16) gesperrt ist.

3. Vorrichtung nach Anspruch 1 oder 2, wobei das Wasser des Warmwasserausgangs (16) abgelassen wird:
- einzig im Bereich des zweiten Behälters (12) im offenen Zustand der schaltbaren gesteuerten Mittel (110, 130) der ersten Mittel (11, 13, 110, 130, 132) für den gesteuerten Umlauf von Wasser,
- einzig im Bereich des ersten Behälters (10) im geschlossenen Zustand der schaltbaren gesteuerten Mittel (110, 130) der ersten Mittel (11, 13, 110, 130, 132) für den gesteuerten Umlauf von Wasser.

4. Vorrichtung nach einem der vorhergehenden Ansprüche, wobei der zweite Behälter (12) kein inneres Heizmittel umfasst.

5. Vorrichtung nach einem der vorhergehenden Ansprüche, wobei das Rohrleitungselement (13), das einerseits mit einem niedrigen Pegel des ersten Behälters (10) und andererseits mit einem niedrigen Pegel des zweiten Behälters (12) verbunden ist, ferner ein Mittel zum Verhindern des Umlaufs von Wasser (132) von dem ersten Behälter (10) in Richtung des zweiten Behälters (12) umfasst.

6. Vorrichtung nach einem der vorhergehenden Ansprüche, wobei das zweite Mittel (14; 140) für den gesteuerten Umlauf von Wasser zwischen dem ersten Behälter (10) und dem Warmwasserausgang (16) ein drittes Rohrleitungselement (14) umfasst, das einerseits mit einem hohen Pegel des ersten Behälters (10) und andererseits mit dem Warmwasserausgang (16) verbunden ist.

7. Vorrichtung nach einem der vorhergehenden Ansprüche, wobei die ersten und die zweiten Mittel für den gesteuerten Umlauf ein oder mehrere Ventile (110, 130, 140) umfassen.

8. Verfahren zur Verwendung einer Warmwasserbereitervorrichtung nach einem der vorhergehenden Ansprüche, **dadurch gekennzeichnet, dass** es die folgenden Schritte umfasst:
- Gewährleisten der Verbindungen zwischen den zwei Behältern mittels erster Mittel (11, 13, 110, 130, 132) für den gesteuerten Umlauf von Wasser zwischen den zwei Behältern (10, 12), die ein erstes Rohrleitungselement (11), das einerseits mit einem hohen Pegel des ersten Behälters (10) und andererseits mit einem niedrigen Pegel des zweiten Behälters (12) verbunden ist, und ein zweites Rohrleitungselement (13) umfassen, das einerseits mit einem niedrigen Pegel des ersten Behälters (10) und andererseits mit einem niedrigen Pegel des zweiten Behälters (12) verbunden ist,
- Verhindern des Umlaufs von Wasser zwischen den zwei Behältern (10, 12),
- Zulassen des Umlaufs zwischen dem ersten Behälter (10) und dem Warmwasserausgang (16).

9. Verfahren zur Verwendung einer Warmwasserbereitervorrichtung nach einem der Ansprüche 1 bis 8, **dadurch gekennzeichnet, dass** es die folgenden Schritte umfasst:
- Gewährleistung der Verbindungen zwischen den zwei Behältern mittels erster Mittel (11, 13, 110, 130, 132) für den gesteuerten Umlauf von Wasser zwischen den zwei Behältern (10, 12), die ein erstes Rohrleitungselement (11), das einerseits mit einem hohen Pegel des ersten Behälters (10) und andererseits mit einem niedrigen Pegel des zweiten Behälters (12) verbunden ist, und ein zweites Rohrleitungselement (13) umfassen, das einerseits mit einem niedrigen Pegel des ersten Behälters (10) und andererseits mit einem niedrigen Pegel des zweiten Behälters (12) verbunden ist,
- Zulassen des Umlaufs von Wasser zwischen den zwei Behältern (10, 12),
- Verhindern des Umlaufs zwischen dem ersten Behälter (10) und dem Warmwasserausgang (16).

10. Verfahren zur Erneuerung einer bestehenden Warmwasserbereitervorrichtung, wobei der bestehende Warmwasserbereiter einen ersten Behälter (10) umfasst, der thermisch von der Erhitzung und der Speicherung von Wasser isoliert ist, die eine Heizvorrichtung umfasst, und einerseits mit einem Kaltwassereingang (15) und andererseits mit einem Warmwasserausgang (16) verbunden ist, wobei das Verfahren die folgenden Schritte umfasst:
- Liefern eines zweiten Behälters (12), der von dem ersten Behälter (10) getrennt und thermisch isoliert ist,
- Anordnen der zweiten Mittel (140) für den gesteuerten Umlauf von Wasser zwischen dem ersten Behälter (10) und dem Warmwasserausgang (16),
- Verbinden des zweiten Behälters (12) mit dem Warmwasserausgang (16),
**dadurch gekennzeichnet, dass** das Verfahren den folgenden Schritt umfasst:
- Anordnen der ersten Mittel (11, 13, 110, 130, 132) für den gesteuerten Umlauf von Wasser zwischen den zwei Behältern (10, 12), wobei die ersten Mittel (11, 13, 110, 130, 132) für den gesteuerten Umlauf von Wasser zwischen den zwei Behältern (10, 12) gesteuerte Mittel (110, 130) umfassen, die zwischen zwei Zuständen geschaltet werden können:
- dem einen, offenen, in dem das Wasser frei vom ersten (10) in Richtung des zweiten Behälters (12) und vom zweiten Behälter (12) in Richtung des ersten (10) umläuft;
- dem anderen, geschlossenen, in dem der Umlauf von Wasser zwischen den zwei Behältern (10, 12) gesperrt ist,
derart, dass der zweite Behälter (12) ein Zusatzbehälter ist, der einzig betriebsfähig ist, wenn die schaltbaren Mittel (110, 130) der ersten Mittel (11, 13, 110, 130, 132) für den gesteuerten Umlauf von Wasser sich im offenen Zustand befinden, und die ersten Mittel (11, 13, 110, 130, 132) für den gesteuerten Umlauf von Wasser zwischen den zwei Behältern (10, 12) ein erstes Kanalisationselement (11), das einerseits mit einem hohen Pegel des ersten Behälters (10) und andererseits mit einem niedrigen Pegel des zweiten Behälters (12) verbunden ist, und ein zweites Kanalisationselement (13) umfassen, das einerseits mit einem niedrigen Pegel des ersten Behälters (10) und andererseits mit einem niedrigen Pegel des zweiten Behälters (12) verbunden ist.

## Claims

1. A water heater device, comprising a cold water inlet (15) and a hot water outlet (16), the device comprising two distinct and thermally insulated tanks,
- a first tank (10) intended for heating and storing water and comprising a heating device (102), said first tank being connected to the cold water inlet (15) and to the hot water outlet (16), and
- a second tank (12) intended for storing hot water, and connected to the hot water outlet (16),
the device further comprising first means for controlled circulation of water (11, 13, 110, 130, 132) between both tanks (10, 12) capable of preventing water circulation between both tanks(10, 12) and second means for controlled circulation of water (14, 140) between the first tank (10) and the hot water outlet (16), such that the first means for controlled circulation of water (11, 13, 110, 130, 132) between both tanks (10, 12) comprise controlled means (110, 130) switchable between two states:
- one, open, in which the water freely circulates from the first (10) to the second tank (12), and from the second tank (12) to the first (10);
- the other, closed, in which the water circulation between both tanks (10, 12) is prevented;
so that the second tank (12) is an operational make-up tank only when the switchable controlled means (110, 130) of the first means for controlled circulation of water (11, 13, 110, 130, 132) are in the open state, the device being such that the first means for controlled circulation of water (11, 13, 110, 130, 132) between both tanks (10, 12) comprise a first duct element (11) connected to a high level of the first tank (10) on the one hand and to a low level of the second tank (12) on the other hand and the first means for controlled circulation of water (11, 13, 110, 130, 132) between both tanks comprise a second duct element (13), the device being **characterized in that** the second duct element (13) is connected to a low level of the first tank (10) on the one hand and to a low level of the second tank (12) on the other hand.

2. The device according to claim 1, wherein the second means for controlled circulation of water (14, 140) between the first tank (10) and the hot water outlet (16) comprise a controlled means (140) switchable between two states:
- one, open, when the switchable controlled means (110, 130) of the first means for controlled circulation of water (11, 13, 110, 130, 132) are closed, a state in which the water freely circulates between the first tank (10) and the hot water outlet (16), and
- the other, closed, when the switchable controlled means (110, 130) of the first means for controlled circulation of water (11, 13, 110, 130, 132) are open, a state in which water circulation between the first tank (10) and the hot water outlet (16) is prevented.

3. The device according to claim 1 or 2, wherein the water from the hot water outlet (16) is drawn:
- exclusively at the second tank (12) in the open state of the switchable controlled means (110, 130) of the first means for controlled circulation of water (11, 13, 110, 130, 132),
- exclusively at the first tank (10) in the closed state of the switchable controlled means (110, 130) of the first means for controlled circulation of water (11, 13, 110, 130, 132).

4. The device according to one of the preceding claims, wherein the second tank (12) does not include any internal heating means.

5. The device according to one of the preceding claims, wherein the duct element (13) connected to a low level of the first tank (10) on the one hand and to a low level of the second tank (12) on the other hand, further comprises a means for preventing circulation of the water (132) from the first tank (10) to the second tank (12).

6. The device according to one of the preceding claims, wherein the second means for controlled circulation of water (14; 140) between the first tank (10) and the hot water outlet (16) comprises a third duct element (14) connected to a high level of the first tank (10) on the one hand and to the hot water outlet (16) on the other hand.

7. The device according to one of the preceding claims, wherein the first or second controlled circulation means comprise one or several valves (110, 130, 140).

8. A method for using a water heater device according to one of the preceding claims, **characterized in that** it comprises the following steps:
- ensuring connections between both tanks by means of the first means for controlled circulation of water (11, 13, 110, 130, 132) between both tanks (10, 12) comprising a first duct element (11) connected to a high level of the first tank (10) on the one hand and to a low level of the second tank (12) on the other hand, and a second duct element (13) connected to a low level of the first tank (10) on the one hand and to a low level of the second tank (12) on the other hand,
- preventing circulation of water between both tanks (10, 12),
- allowing circulation between the first tank (10) and the hot water outlet (16).

9. A method for using a water heater device according to one of claims 1 to 8, **characterized in that** it comprises the following steps:
- ensuring connections between both tanks by means of the first means for controlled circulation of water (11, 13, 110, 130, 132) between both tanks (10, 12) comprising a first duct element (11) connected to a high level of the first tank (10) on the one hand and to a low level of the second tank (12) on the other hand, and a second duct element (13) connected to a low level of the first tank (10) on the one hand and to a low level of the second tank (12) on the other hand,
- allowing circulation of water between both tanks (10, 12),
- preventing circulation between the first tank (10) and the hot water outlet (16).

10. A method for refurbishing an existing water heater device, the existing water heater comprising a first thermally insulated tank (10) for heating and storing water comprising a heating device and being connected to a cold water inlet (15) on the one hand and to a hot water outlet (16) on the other hand, the method comprising the following steps:
- providing a second tank (12) distinct from the first tank (10) and thermally insulated,
- laying out second means for controlled circulation of water (140) between the first tank (10) and the hot water outlet (16),
- connecting the second tank (12) to the hot water outlet (16),
**characterized in that** the method comprises the following step:
- laying out first means for controlled circulation of water (11, 13, 110, 130, 132) between both tanks (10, 12), the first means for controlled circulation of water (11, 13, 110, 130, 132) between both tanks (10, 12) comprising controlled means (110, 130) switchable between two states:
- one, open, in which the water freely circulates from the first (10) to the second tank (12), and from the second tank (12) to the first (10);
- the other, closed, in which water circulation is prevented between both tanks (10, 12),
so that the second tank (12) is an operational make-up tank exclusively when the switchable means (110, 130) of the first means for controlled circulation of water (11, 13, 110, 130, 132) are in the open state, and the first means for controlled circulation of water (11, 13, 110, 130, 132) between both tanks (10, 12) comprising a first duct element (11) connected to a high level of the first tank (10) on the one hand and to a low level of the second tank (12) on the other hand, and a second duct element (13) connected to a low level of the first tank (10) on the one hand and to a low level of the second tank (12) on the other hand.
